# DEMANDE DE BREVET EUROPEEN

(11) **EP 0 344 125 A1**
(43) Date de publication de la demande: **29.11.1989**
(21) Numéro de dépôt: 89810392.4
(22) Date de dépôt: 25.05.1989
(51) Int. Cl.: G09F 21/04

(54) **Système informatif mobile**

(30) Priorité: 25.05.1988 FR 8807146
(71) Demandeur: PUB LOOK S.A., CH-1700 Fribourg (CH)
(72) Inventeur: Tapis, Stéphane Paul Antoine, F-31270 Villeneuve-Tolosane (FR)

(57) **Abrégé**

Le système est composé d'une enceinte (1) présentant deux faces opposées l'une fermée par un rideau escamotable (2) derrière lequel se trouve un écran de projection (3). La face extérieure de l'écran (3) est faite d'un dépoli pour éviter la réflexion de la lumière ambiante. Sur la partie opposée une porte (4) assure l'accessibilité à l'intérieur de l'enceinte (1) et à proximité de cette porte (4) se trouve un porte-projecteur (5), monté sur un dispositif d'amortissement de chocs, supportant un projecteur (5A). L'enceinte (1) est revêtue à l'intérieur d'une peinture noire mate pour éviter la réverbération de toute lumière parasite pouvant entrer dans l'enceinte.

## Description

La présente invention concerne un système informatif mobile comprenant une unité image constituée d'un panneau sur lequel les images défilent et des moyens provoquant le défilement des images, ladite unité image étant abritée dans une enceinte étanche à la lumière montée sur un support automoteur. Le dispositif est destiné principalement à la diffusion de publicité ainsi que des informations d'intérêt général par défilement des images porteuses desdites informations sur le panneau.

Un système similaire est décrit dans le brevet français 585.527 de 1924. Il consiste en une boîte ou caisse montée sur un train de roues, deux des faces opposées de cette boîte servant l'une d'écran et l'autre de projecteur pour des tableaux montés sur un support rotatif ou similaire. Le défilement des tableaux est obtenu par un mécanisme d'horlogerie.

Un tel système informatif présente l'avantage d'être déplaçable en un lieu voulu pour diffuser l'information ou la publicité désirée, par exemple lors d'une foire, lors d'une manifestation locale etc. sans avoir à monter un stand d'information provisoire avec les inconvénients liés notamment au coût que cela entraîne. Pour qu'un tel système informatif soit efficace, il faut qu'il puisse fonctionner aussi bien de jour que de nuit, en plein air ou à l'abri de la lumière solaire. Il est encore important que le système puisse être orienté facilement vers le public et qu'il puisse se déplacer facilement pour venir pratiquement à n'importe quel endroit d'une ville et dispenser l'information.

Actuellement, il existe des systèmes informatifs utilisant différents procédés de projection d'images vidéo, cinéma, diapositives, murs d'images, etc. mais ils sont installés de manière fixe et pratiquement toujours à l'abri de la lumière solaire, notamment lorsqu'il s'agit d'images vidéo, diapositives ou cinéma. Ces systèmes qui sont d'excellents systèmes informatifs, notamment lorsqu'ils sont accompagnés d'une sonorisation présentent le désavantage que le public doit venir vers eux au lieu du contraire. Cette contrainte a comme conséquence l'obligation d'installer de tels systèmes à plusieurs endroits afin de toucher le plus grand nombre de personnes.

La présente invention a pour but de proposer un système informatif mobile permettant de répondre aux exigences d'un système informatif attractif tout en palliant certains inconvénients.

Le système informatif selon la présente invention est caractérisé par le fait que ladite enceinte est animée à deux degrés de liberté.

Les deux degrés de liberté sont de préférence une rotation de ± environ 90° par rapport à la position de repos de l'enceinte et un déplacement vertical en montée et descente permettant ainsi de disposer l'enceinte de sorte que le panneau, qui de préférence est un écran de projection cinéma ou vidéo ou de diapositives, soit face au public et notamment du côté opposé à une source de lumière intensive, facilitant ainsi l'observation des images. De cette manière il n'est pas indispensable d'avoir à déplacer le support automoteur pour orienter l'écran dans la bonne direction sauf si une rotation de plus de 90° dans une direction est souhaitée.

L'enceinte est de préférence montée sur un véhicule automoteur tel qu'un triporteur ou une petite voiture automobile permettant de circuler même sur le trottoir d'une ville pour venir se placer à l'endroit voulu, dans les zones piétonnes qui sont de plus en plus nombreuses actuellement.

Afin de permettre d'éliminer la réflexion de lumière sur l'écran qui est particulièrement gênante surtout le jour, la face extérieure de l'écran est agencée de sorte qu'il n'y ait pas de réflexion, par exemple en prévoyant un verre dépoli et accessoirement on peut aussi utiliser en combinaison un dispositif de concentration de la lumière tel qu'un lentille de Fresnel etc.

Selon une variante préférée, l'écran peut être monté sur un dispositif coulissant permettant au cas où la lumière ambiante est trop intense de faire reculer l'écran à l'intérieur de l'enceinte afin de le protéger de l'intensité lumineuse qui nuit à la netteté de l'image.

De préférence l'enceinte est fermée par un rideau coulissant horizontalement ou verticalement permettant de protéger l'écran, lorsqu'il n'est pas en fonctionnement, de salissures, de chocs, etc.

Dans le but de protéger le projecteur cinéma ou de diapositives et aussi pour permettre la projection des images lors du déplacement du véhicule à l'intérieure d'une zone, on dispose le projecteur sur des moyens d'amortissement permettant d'absorber les vibrations dûes au déplacement et éviter que l'image soit trouble. De tels moyens peuvent être par exemple des silent-blocs.

Il est absolument indispensable que la cabine soit étanche à la lumière. Si de la lumière parasite s'infiltre, elle ne doit pas créer de réverberations à l'intérieur de l'enceinte et c'est la raison pour laquelle l'enceinte est revêtue d'une peinture noire mate absorbant complètement la lumière.

L'enceinte est munie d'au moins une porte pour permettre le nettoyage de l'écran du côté intérieur et le chargement de cassettes de films ou de diapositives. Elle est également munie d'un dispositif d'évacuation de la chaleur générée à l'intérieur de l'enceinte par le dispositif de projection.

L'enceinte est de préférence montée sur un dispositif dont le déplacement vertical est assuré par un vérin qui peut être aussi bien hydraulique qu'électrique accompagné d'un système de guidage assurant la stabilité de l'enceinte tel que glissières, douilles à billes, etc.

Le déplacement en rotation de l'enceinte peut être assuré par tous moyens connus tels qu'un vérin électrique actionnant un système d'engrenage ou une chaîne. L'alimentation des différents moyens aussi bien de projection que de déplacement de l'enceinte, est assurée soit par une alimentation autonome électrique par accumulateur ou par une génératrice accouplée au moteur du support automobile ou dans certaines situations par raccordement au réseau de distribution d'électricité.

Le système peut également être muni de moyens pour animer l'enceinte d'un mouvement de rotation alterné entre - 90° et + 90°, permettant d'atteindre ainsi un plus grand nombre de personnes et rendant plus attractif le système.

La présente invention sera décrite plus en détail à l'aide de l'unique figure annexée, représentant de manière tout-à-fait schématique une vue latérale d'une variante de l'enceinte dans laquelle se trouve l'unité image ainsi que le dispositif permettant de donner les deux degrés de liberté à la cabine.

Le système est composé d'une enceinte 1 présentant deux faces opposées l'une fermée par un rideau escamotable 2 venant coulisser sous la partie supérieure de la cabine 1 et derrière lequel se trouve un écran de projection 3 dont la face extérieure est faite d'un dépoli pour éviter la réflexion de la lumière ambiante. Sur la partie opposée une porte 4 (représentée en traits mixtes) assure l'accessibilité à l'intérieur de l'enceinte 1 et à proximité de cette porte 4 se trouve un porte-projecteur 5, monté sur un dispositif d'amortissement de chocs (non représenté), supportant un projecteur 5A qui peut être un projecteur de cinéma ou de diapositives. L'enceinte 1 est revêtue à l'intérieur d'une peinture noire mate pour éviter la réverbération de toute lumière parasite pouvant entrer dans l'enceinte 1.

Si l'écran 3 est un écran vidéo, il est évident que le porte-projecteur 5 et le lecteur 5A peuvent être disposés à un autre endroit et il n'est pas indispensable que le porte-projecteur soit monté sur un support amortissant les chocs, la transmission entre le lecteur et l'écran ne se faisant pas par projection optique.

L'enceinte 1 est montée sur un support automobile 6 qui supporte une colonne fixe 7 à l'intérieur de laquelle se trouve une glissière télescopique 8 actionnée par un vérin élévateur 9 qui peut être soit électrique soit pneumatique assurant donc le déplacement vertical de la cabine qui est disposée sur un porte-cabine élevateur 10. Lorsque l'enceinte se trouve à une certaine hauteur elle peut être tournée à droite ou à gauche d'environ 1/4 de tour par rapport à sa position de repos au moyen, par exemple, d'un vérin 11 autour d'un axe de rotation 12 associé à des galets 13 de butée permettant d'empêcher la rotation de la cabine au-delà d'un angle donné afin d'éviter la déterioration de différents équipements. Pour rendre le système plus attractif et atteindre un plus grand nombre de personnes, on peut munir le système des moyens permettant d'animer l'enceinte d'un mouvement alterné, continu ou intermittent de rotation entre - 90° et + 90°

Il est prévu à l'intérieur de la cabine un dispositif assurant l'évacuation de la chaleur.

Dans le châssis 6 sont abrités les différents moyens assurant l'alimentation du système informatif tel que groupe électrogène, convertisseur, batteries, chargeur, câbles, etc.

Selon une exécution, l'écran 3 peut être monté sur un dispositif coulissant afin de le déplacer vers l'intérieur de la cabine si l'intensité de la lumière ambiante est telle qu'elle empêche de voir distinctement les images défilant sur l'écran.

il est évident que l'enceinte peut être munie de moyens pour sonoriser la projection à souhait.

## Revendications

1. Système informatif mobile comprenant une unité image constituée d'un panneau sur lequel les images défilent et des moyens provoquant le défilement des images, ladite unité image étant abritée dans une enceinte étanche montée sur un support automoteur, caractérisé par le fait que ladite enceinte est animée à deux degrés de liberté.

2. Système selon la revendication 1, caractérisé par le fait que le panneau est un écran vidéo, ou de cinéma, ou de diapositives, fermant l'une des faces latérales de l'enceinte, et dont la face extérieure est agencée pour éviter la réflexion de la lumière.

3. Système selon la revendication 2, caractérisé par le fait que l'écran est combiné avec un dispositif de concentration de lumière, tel que lentille de Fresnel.

4. Système selon l'une des revendications 2 ou 3, caractérisé par le fait qu'un lecteur vidéo ou un projecteur de cinéma ou un projecteur de diapositives assure le défilement des images sur l'écran.

5. Système selon l'une des revendications 2 à 4, caractérisé par le fait que l'enceinte est revêtue à l'intérieur d'une peinture noire mate pour éviter toutes réverbérations de lumière parasite.

6. Système selon l'une des revendications 4 ou 5, caractérisé par le fait que le projecteur de cinéma ou de diapositives est monté sur des moyens d'amortissement et d'absorption de vibrations tels que des silent-blocs, dans le but d'amortir les vibrations lors du déplacement du support automoteur pendant la projection.

7. Système selon l'une des revendications 2 à 6, caractérisé par le fait que l'enceinte est fermée par un rideau coulissant verticalement ou horizontalement pour protéger l'écran lorsque le système n'est pas en fonctionnement le rideau coulissant venant se placer soit sous le toit de l'enceinte, soit à l'intérieur d'une des faces latérales de ladite enceinte.

8. Système selon l'une des revendications 1 à 7, caractérisé par le fait que l'écran est monté sur un dispositif coulissant permettant le déplacement horizontal de l'écran à l'intérieur de l'enceinte.

9. Système selon l'une des revendications 1 à 8, caractérisé par le fait que l'un des degrés de liberté est une rotation d'environ ± 90° par rapport à la position de repos de l'enceinte et le deuxième degré est le déplacement en montée ou descente de l'enceinte.

10. Système selon la revendication 9, caractérisé par le fait qu'il est muni d'un vérin pour le déplacement vertical de l'enceinte et des moyens de guidage tels que des glissières.

11. Système selon l'une des revendications 9 ou 10, caractérisé par le fait qu'il est muni des moyens permettant d'animer l'enceinte d'un mouvement de rotation alterné, continu ou intermittent entre - 90° et + 90° par rapport à la position de repos.

12. Système selon la revendication 1, caractérisé par le fait que le panneau est un écran multipoints par diodes mono ou multichrome.
